# EUROPÄISCHE PATENTSCHRIFT

(11) **EP 0 408 774 B1**
(45) Veröffentlichungstag und Bekanntmachung des Hinweises auf die Patenterteilung: **18.08.1993**
(21) Anmeldenummer: 89113044.5
(22) Anmeldetag: 15.07.1989
(51) Int. Cl.: B65D 83/04

(54) **Tablettenspender zur Einzeldosierung von Tabletten**
Table dispenser for dispensing individual tablets
Distributeur de comprimés pour la distribution individuelle de comprimés

(43) Veröffentlichungstag der Anmeldung: 23.01.1991
(73) Patentinhaber: KERPLAS NEUENBURG GMBH KUNSTSTOFFVERPACKUNGEN, D-79395 Neuenburg (DE)
(72) Erfinder: Gallina, Ferenc, D-7805 Bötzingen a.K. (DE)
(74) Vertreter: Schmitt, Hans, Dipl.-Ing.

(56) Entgegenhaltungen:
- EP-A- 0 093 087
- EP-A- 0 188 278
- CH-A- 647 475

## Beschreibung

Die Erfindung betrifft einen Tablettenspender zur Einzeldosierung von Tabletten, insbesondere Süßstoff-Tabletten gemäß dem Oberbegriff des Patentanspruches 1.

Es ist bereits eine Vielzahl unterschiedlicher Konstruktionen von Tablettenspendern zur Einzeldosierung und -ausgabe von Tabletten bekannt. Die Mehrzahl der bekannten Lösungen sieht dabei ein Gehäuse und einen relativ dazu verschiebbaren Behälter oder Schieber vor, wobei die Vereinzelungs- und Ausgabeelemente an diesen beiden Teilen angeordnet sind. Es wurden also erhebliche Anstrengungen darauf gerichtet, solche Tablettenspender im wesentlichen aus nur zwei Teilen herzustellen.

Dabei haben sich aber immer wieder Schwierigkeiten zunächst beim Füllen des Behälters und später auch beim Vereinzeln und Ausgeben der Tabletten ergeben. Dies rührt unter anderem daher, daß für das Füllen eines solchen Tablettenspenders besondere Vorkehrungen getroffen werden müssen, da bei einer Verschiebung der beiden relativ zueinander verschiebbaren Teile entgegen der späteren Vereinzelungsbetätigung die entsprechenden Dosierelemente außer Eingriff kommen und beim Verschließen des Behälters also ineinander passen müssen. Somit müssen diese Dosierelemente auf die Schließbewegung beim Füllen eines solchen Tablettenspenders ausgerichtet werden, können also nicht bestmöglich auch ihren eigentlichen Zweck, nämlich den des Vereinzelns, ausgerichtet werden.

Darüber hinaus ergibt sich bei solchen zweiteiligen Tablettenspendern immer wieder die Schwierigkeit, daß schräge oder trichterförmige Zuführungen zu dem Ausgabekanal vor allem bei der Rückstellbewegung des einen Teiles relativ zu dem anderen zu Verklemmungen der in diesem Bereich befindlichen Tabletten führen können, so daß die Rückstellbewegung entweder erschwert oder gar völlig blockiert wird oder die zunächst in dem Behältnis bleibenden Tabletten zerrieben und zerkleinert werden.

Es ist auch schon ein Tablettenspender der eingangs erwähnten Art aus der CH-A-647 475 bekanntgeworden, der entgegen dem Bestreben, den Tablettenspender aus möglichst wenigen, nämlich nur zwei Teilen zusammenzusetzen, einen solchen aus insgesamt drei Teilen, nämlich dem Gehäuse, dem in dieses passenden schachtelförmigen Behälter und schließlich dem eigentlichen Schieber zum Vereinzeln und Auswerfen der Tablette zusammengesetzt ist. Das Gehäuse ist dabei etwa C-förmig und enthält einen darin einschiebbaren schachtelförmigen Behälterteil, dessen Boden von den freien C-Schenkeln untergriffen wird. Der Ausgabekanal ist dabei unmittelbar benachbart zu einer der flachen Behälterwände angeordnet und es führen schräge Leitflächen zu diesem Kanal hin.

Durch diese Anordnung wird zwar vermieden, daß beim Vereinzeln und Ausgeben einer Tablette und der anschließenden Rückstellbewegung der Behälter relativ zu dem Gehäuse bewegt werden muß, jedoch besteht bei dieser Lösung das Problem, daß bei einer gewissen Schrägstellung des Behälters und damit seines Ausgabekanales nach der Seite hin, wo sich die schrägen Leitflächen befinden, keine Tabletten zu diesem exzentrischen und seitlichen Ausgabekanal gelangen, so daß die Vorrichtung in einer solchen Position gar nicht funktioniert. Darüber hinaus sind nach einer weitgehenden Entleerung diejenigen Tabletten kaum noch in den Ausgabekanal zu befördern, die sich bei einer korrekten senkrechten Gebrauchsstellung des Ausgabekanales neben diesem aber unterhalb der Zuführschrägen befinden.

Obwohl also bei dieser dreiteiligen Lösung die eigentliche Funktionsstörung und die Gefahr von Verklemmungen vermindert ist, bedarf es dennoch einer sorgfältigen Bedienung mit entsprechend genauer Ausrichtung des Behältnisses bei seiner Betätigung und dennoch ergeben sich Fehlbewegungen, wenn nur noch wenige Tabletten in dem Spender enthalten sind.

Es besteht deshalb die Aufgabe, einen Tablettenspender der eingangs erwähnten Art zu schaffen, bei welchem die Vorteile einer flachen, schachtelartigen Formgebung und entsprechend platzsparenden Gestaltung erhalten bleiben, trotzdem aber eine sichere Vereinzelung und Ausgabe einer Tablette selbst dann noch ermöglicht ist, wenn die Ausgabeöffnung bzw. der Ausgabekanal von einer senkrechten Position abweichend etwas schräg gehalten wird, wobei gleichzeitig am Eintritt und im Inneren des Ausgabekanales und auch des Behälters selbst Verklemmungen der Tabletten vor allem beim Zurückstellen des Schiebers vermieden werden sollen.

Zur Lösung dieser scheinbar widersprüchlichen Aufgabe ist der eingangs erwähnte Tablettenspender dadurch gekennzeichnet, daß der Schieber rahmenförmig ist und der Außenumriß seiner in Schieberichtung liegenden Seitenstege dem Innenumriß des Behälters im wesentlichen entspricht, daß seine in Schieberichtung verlaufenden Seitenstege entlang von Seitenwandungen des Behälters verlaufen, daß ein die beiden Seitenstege des Schiebers verbindendes Wandstück an der die offene Seite des Behälters überdeckenden Wandlung des Gehäuses anliegt oder unmittelbar benachbart ist und relativ zu dieser verschiebbar ist und daß die in Gebrauchsstellung obere, dem Ausgabekanal abgewandte Schmalseite dieser Wand in Ruhe- oder Ausgangsstellung des Schiebers um etwa eine halbe bis ganze Hublänge des Schiebers höher als die untere Kante eines zum Behälter gehörenden, schrägen Bodenteiles liegt, welcher schräge Bodenteil von dem an der Innenseite des Gehäuses anliegenden Behälterboden zu dem Ausgabekanal führt.

Durch diese Lösung kann in vorteilhafter Weise also eine sehr einfache Füllung des schachtelartigen Behälters erfolgen, wonach dieser in das Gehäuse eingeschoben und fixiert werden kann, um dann bei der späteren Vereinzelung der Tabletten nicht mehr bewegt werden zu müssen.

Dennoch ergibt sich auch bei der Vereinzelung und Ausgabe der Tabletten eine hohe Funktionssicherheit, daß der Schieber aufgrund seiner Gestaltung und vor allem der Anordnung seiner in Schieberichtung verlaufenden Seitenstege unmittelbar an den schmalen Seitenwandungen des Behälters praktisch den gesamten Tablettenvorrat umgreift, jedenfalls so weit, wie die Höhe der Schieberstege reicht. Da jedoch bei der Gebrauchsstellung vor allem die Schwerkraft die Tabletten in Richtung zu dem Ausgabekanal und der zu diesem führenden schrägen Bodenfläche bewegt werden, ergibt sich zwischen Schieber und Tabletten praktisch keine unzuträgliche Relativbewegung. Bei der Rückstellung hingegen, bei welcher der Schieber entgegen der Schwerkraft gegen die Tabletten bewegt wird, können eventuell zu einer gegenseitigen Verklemmung neigende Tabletten durch die mit dem Schieber verbundene, seine Längsstege verbindende Wand zurückgeschoben und so voneinander gelöst werden. Versuche haben gezeigt, daß der Schieber problemlos durch eine Rückstellfeder in seine Ausgangsposition zurückkehren kann, selbst wenn noch praktisch der gesamte Tablettenvorrat innerhalb des Tablettenspenders vorhanden ist. Die zu diesem Schieber gehörende, relativ zu dem Gehäuse verschiebbare Wand und insbesondere ihre Schmalseite zerstört eventuelle Brücken oder Verkantungen oder gegenseitige Verklemmungen von Tabletten. Dabei spielt eine Rolle, daß die Schmalseite dieser Wand aufgrund ihrer Anordnung und der Hublänge des Schiebers gerade durch denjenigen Bereich des Tablettenspenders zurückbewegt wird, der eine gewisse Verengung und Zuführung zu dem Ausgabekanal hin hat, wo also die Gefahr von Verklemmungen am größten ist.

Besonders zweckmäßig ist es, wenn der Ausgabekanal mit Abstand zu den beiden schmalen Seitenwänden des Behälters, vorzugsweise in der Mitte zwischen diesen, angeordnet ist. Dies ergibt eine weitgehend symmetrische Anordnung und der Ausgabekanal wird so von praktisch allen Stellen des Behälters etwa gleich gut erreicht, das heißt, die Nachteile einer exzentrischen und einseitigen Anordnung dieses Ausgabekanales können auf einfache Weise vermieden werden.

Darüber hinaus kann bei einer solchen Anordnung die Verklemmungen lösende Wand des Schiebers gut zur Wirkung kommen, da sie die beim Vereinzeln und Ausgeben in die Verengung vor dem Ausgabekanal strebenden Tabletten wieder nach beiden Seiten von diesem Ausgabekanal wegschieben kann.

Besonders gut können eventuell verklemmte Tabletten bei der Rückstellbewegung des Schiebers durch die die Seitenstege verbindende Wand voneinander getrennt und gelöst werden, wenn die Schmalseite dieser Wand profiliert, vorzugsweise wellenförmig oder gezackt ausgebildet ist. Durch solche Unebenheiten im Verlauf der Schmalseite dieser Wand werden unter Umständen gegenseitig verkeilte Tabletten zu etwas verschiedenen Zeitpunkten berührt und um so besser voneinander gelöst.

Dabei können diese Wellen oder Zacken der profilierten Schmalseite der die Seitenstege des Schiebers verbindenden Wand eine größte Breite haben, die etwa dem halben bis ganzen Durchmesser oder der halben bis ganzen Seitenlänge einer Tablette entspricht. Eine zu große Abmessung der einzelnen Wellen oder Zacken könnte dazu führen, daß innerhalb eines Wellentales zwei Tabletten aufgenommen und dann nicht mehr voneinander gelöst werden, während eine zu kleine Abmessung für die entsprechend größeren Tabletten dieselbe Wirkung wie eine glatt durchgehende Schmalseite hätte.

Um bei der Rückstellung des Schiebers gleichzeitig auch eine Verklemmung oder Bremsung durch eine Reibung von Tabletten an der Innenseite der Gehäusewand zu unterbinden, ist es zweckmäßig, wenn die Schmalseite der die Seitenstege des Schiebers verbindenden Wand im Querschnitt von ihrer dem Behälterinneren zugewandten Seite zu der Innenseite der Gehäusewand ansteigt, insbesondere abgeschrägt oder gerundet ist. Auf diese Weise kann diese Wand bei der Rückstellbewegung des Schiebers gleichzeitig noch wie eine Art Schaber wirken, der nahe der Gehäusewand befindliche Tabletten von dieser abhebt und somit in diesem Bereich Reibungen und Verklemmungen verhindert oder vermindert.

Für die Vereinzelung und Ausgabe der Tabletten ist es günstig, wenn der feste Seitensteg, welcher eine Seite oder Seitenbegrenzung des Ausgabekanales bildet, ortsfest am Behälter und der ihm an dem Ausgabekanal gegenüberliegende federnde Seitensteg am Schieber angeformt sind. Somit kann vor allem dieser federnde Seitensteg die erforderlichen Ausweichbewegungen während der Verstellung des Schiebers durchführen. An dem Gehäuse selbst werden überhaupt keine zur Vereinzelung und Ausgabe der Tabletten erforderlichen Teile benötigt.

Für eine leichtgängige Bewegung des Schiebers in seinen beiden Bewegungsrichtungen und eine einfache Herstellung sowie Montage bei gleichzeitig möglichst schonender Behandlung des Tablettenvorrates trotz der Schieberbewegungen ist es vorteilhaft, wenn die Seitenstege des rahmenförmigen Schiebers eine geringere Querschnittshöhe als die zu ihnen parallel angeordneten Seitenwände des Behälters haben und wenn die Querschnittshöhe der Seitenstege etwa der entsprechenden Querschnittsdicke des Ausgabekanales oder weniger entspricht. Auf diese Weise kann der Schieber sich bis in den Ausgabekanal und seinem zu diesem gehörenden federnden Seitensteg fortsetzen und relativ zu dem Behälter problemlos verschoben werden, obwohl der Behälter vor dem Eintritt in den Ausgabekanal einen größeren Querschnitt als dieser Ausgabekanal hat. Praktisch kann auf diese Weise der gesamte Schieber in oder zwischen den Ebenen angeordnet sein, die parallel zu seiner Verschiebung und den entsprechenden Begrenzungen des Ausgabekanales verlaufen. Parallel dazu kann sich jedoch in Ausgaberichtung vor dem Ausgabekanal der Behälter über das schon erwähnte schräge Bodenstück erweitern, so daß dennoch ein relativ großer Tablettenvorrat von dem Behälter aufgenommen werden kann. Bei weitgehend vertikaler oder auch schräg nach unten gerichteter Position des Ausgabekanales gelangen dann nach und nach alle Tabletten zu diesem Ausgabekanal, ohne daß zusätzliche Schüttelbewegungen erforderlich sind.

Eine gute Führung des durch seine Rahmenform recht stabilen Schiebers ergibt sich, wenn seine Seitenstege mit einer Flachseite an den jeweiligen Seitenwänden des Behälters und mit einer weiteren Flachseite an der im Behälterboden gegenüberliegenden Innenwand des Gehäuses verschiebbar anliegen, welche Innenwand auch auf einer Seite den Ausgabekanal begrenzt.

Damit auch dabei Verklemmungen oder Verkantungen zwischen den Schieberstegen und den Wandungen des Behälters oder des Gehäuses vermieden werden können, können die Seitenstege des Schiebers einen etwa keil- oder dreieckförmigen Querschnitt haben, wobei die eine Dreieckseite an der Behälterwand , die andere Dreieckseite an der Innenseite des Außengehäuses anliegen und die dritte Dreieckseite dieses Querschnittes die Enden der vorgenannten Dreieckseiten verbindet. Wird beispielsweise der Tablettenspender von dem Benutzer in einer Weise schräg gehalten, daß die Tabletten nicht auf dem Boden des schachtelförmigen Behälters, sondern an dessen offener Seite an der Innenseite der Gehäusewand abgestützt werden, können sie dennoch nicht zwischen den Schieberstegen und dem Behälterboden eingeklemmt werden, da durch die erwähnte schräge Begrenzung der Stege zum Behälterinneren hin kein Absatz entsteht, in welchem sich Tabletten verklemmen könnten.

Eine bevorzugte Ausführungsform des erfindungsgemäßen Tablettenspenders kann darin bestehen, daß dieser eine flache Schachtelform hat und sein Behälter nach dem Einfüllen der Tabletten durch eine offene Schmalseite des Gehäuses in dieses einschiebbar ist. In diesem Falle ist es besonders zweckmäßig, wenn der Behälter an seiner in Einschubrichtung vordersten Begrenzung Einlaufschrägen aufweist, zwischen denen die Mündung des Ausgabekanales und deren Verschluß durch den Schieber angeordnet sind. Diese erleichtert das Füllen des Behälters, der gegebenenfalls bei diesem Füllvorgang mit den Einlaufschrägen schon in das Gehäuse hineinragen kann, und das anschließende, vollständige Einschieben des Behälters mit gleichzeitiger Positionierung, wobei sich auch der Schieber dann schon in den Behälter befindet und so automatisch seine Gebrauchsstellung erhält.

Die Einlaufschrägen des Behälters können im Querschnitt von unten nach oben zu der offenen Seite des Behälters hin ebenfalls schräg auseinanderlaufen, um auch gegenüber der breiteren Gehäusewand eine Einlaufschräge zu bilden.

Der zwischen den Seitenwände verlaufende Boden des Behälters hat nahe dem Eintritt in den Ausgabekanal eine zu diesem Ausgabekanal führende Schräge, deren untere und obere Begrenzung im wesentlichen quer und rechtwinklig zu den Seitenwänden verläuft und die nahe den Seitenwänden gegebenenfalls trichterförmig schräg zu diesem Anordnung ist. Somit werden die Tabletten bei Gebrauchsstellung automatisch durch die Schwerkraft zu dem Ausgabekanal geleitet. Die durch solche Schrägflächen hervorgerufene Gefahr von gegenseitigen Verklemmungen der Tabletten ist jedoch dadurch beseitigt, daß der Schieber in diesem Bereich die schon erwähnte Wand mit einer Schmalseite hat, die gerade diesen Bereich bei der Rückstellbewegung des Schiebers durchläuft und dort befindliche Tabletten aus eventuellen Verklemmungen löst.

Die Seitenstege des Schiebers können etwa auf der Höhe der Bodenschräge ebenfalls schräg aufeinanderzu und zu dem Ausgabekanal hin verlaufen und der zwischen ihnen gebildete Winkelraum kann die an der Gehäuseinnenseite entlang gleitende Wand zur Zerstörung von Verklemmungen und dergleichen aufweisen.

Der Abstand der Außenseite der Zuführschräge des Bodens zu der Innenseite der Einlaufschräge des Behälters kann in Ausgangsstellung des Schiebers mindestens der Hublänge des Schiebers entsprechen, so daß dieser problemlos über den die Bodenschräge aufweisenden Bereich des Behälters hinaus verschoben werden kann, ohne von diesem Einlaufschrägen, die bevorzugt Verlängerungen der Schmalseiten des Behälters sind, behindert zu werden.

Es sei noch erwähnt, daß die die schräg aufeinanderzulaufenden Bereiche der Seitenstege verbindende Wand des Schiebers bis in den Ausgabekanal zur Begrenzung von einer der Kanalseiten verlängert sein kann.

Insgesamt ergibt sich vor allem bei Kombination einzelner oder mehrerer der vorbeschriebenen Merkmale und Maßnahmen ein Tablettenspender, der in vorteilhafter Weise ein flaches Gehäuse haben kann, in dem ein schachtelartig einschiebbarer Behälter für die bevorrateten Tabletten enthalten ist, der nach dem Füllen und Einschieben seine Position behält, da zum Vereinzeln und Ausgeben ein separater, stabiler rahmenförmiger, gut geführter Schieber vorgesehen ist, der gleichzeitig die zusätzliche Funktion erfüllen kann, bei seiner Rückstellbewegung in dem zwangsläufig sich verengenden Bereich vor dem Ausgabekanal Verklemmungen von Tabletten zu verhindern oder wieder zu lösen. Dennoch können die einzelnen Teile robust und leichtgängig gestaltet werden, weil beispielsweise der Schieber nicht an die engen Abmessungen eines Ausgabekanales gebunden ist, sondern über den größten Teil seiner Führung die volle Breite des Behälters ausnutzen kann. Somit ist auch dieser Schieber gegen Verklemmungen in seinen Führungen unempfindlich. Obwohl insgesamt im wesentlichen drei Teile vorgesehen sind, ergibt sich also ein einfacher und preiswert herstellbarer und montierbarer Tablettenspender.

Nachstehend ist die Erfindung mit ihren ihr als wesentlich zugehörenden Einzelheiten anhand der Zeichnung in einem Ausführungsbeispiel noch näher beschrieben. Es zeigt in zum Teil schematisierter Darstellung:
- Fig. 1: eine teilweise aufgebrochen dargestellte Seitenansicht einer Schmalseite eines erfindungsgemäßen Tablettenspenders,
- Fig. 2: eine teilweise aufgebrochene Draufsicht auf die breite Seite des Tablettenspenders, wobei in den Figuren 1 u.2 der Schieber zum Vereinzeln und Ausgeben einer Tablette in Offenstellung verschoben ist,
- Fig. 3: einen Längsschnitt gemäß der Schnittlinie III-III in Fig.4 und
- Fig. 4: einen Horizontalschnitt gem. der Linie IV-IV in Fig.3 durch einen erfindungsgemäßen Tablettenspender bei in Schließstellung zurückbewegtem Schieber,
- Fig. 5: einen Querschnitt des Tablettenspenders gem. der Schnittlinie V - V in Fig.6,
- Fig. 6: eine teilweise aufgebrochene Draufsicht des Dosier- und Vereinzelungsbereiches und Ausgabekanales des Tablettenspenders mit dem Schieber und seinem zu dem Ausgabekanal gehörenden Teil und dem Einlaufschrägen aufweisenden Bereich des Behälters sowie
- Fig. 7: einen Querschnitt durch den Ausgabekanal und den in Einsteckrichtung vordersten Bereich des Behälters gemäß der Schnittlinie VII - VII in Fig.6.

Ein im ganzen mit 1 bezeichneter Tablettenspender dient zur Einzeldosierung und -ausgabe von Tabletten 2 , beispielsweise Süßstoff-Tabletten.

Dieser Tablettenspender 1 ist im wesentlichen zusammengesetzt aus einem äußeren Gehäuse 3, einem in dieses Gehäuse passenden, schachtelartigen Behälter 4, der also wie der Einschub oder Unter- oder Innenteil einer Schachtel schmale Seitenwände 4a und einen Boden 4b hat, und einem zum Auswerfen einer Tablette 2 dienenden, im ganzen mit 5 bezeichneten Schieber. Der schachtelartige Behälterteil 4 kann in das im Querschnitt gemäß Fig.5 rechteckige, insgesamt vier Wandungen aufweisende Gehäuse 3 eingeschoben werden und liegt dann mit seinen schmalen Seitenwänden 4a an entsprechenden schmalen Gehäusewänden 3a an, während der Boden 4 b über einen Großteil der Fläche an einem entsprechenden breiten Wandungsteil 3 b des Gehäuses anliegt. Die offene Seite des behälters 4 ist dabei durch die in Fig.1, 3 u.5 oben liegend gezeichnete Wandung 3 c des Gehäuses 3 überdeckt und abgeschlossen.

Der Schieber 5 ist zum Vereinzeln und Ausgeben einer Tablette 2 gegen die Rückstellkraft einer Blattfeder 6 innerhalb des Behälters 4 verschiebbar, wobei seine beiden Endpositionen einerseits in Fig.1 u.2 und andererseits in Fig. 3 u.4 dargestellt sind. In Fig. 3 u.4 befindet sich dabei der Schieber in Ausgangsstellung, aus welcher eine Vereinzelung und Ausgabe einer Tablette 2 erfolgen kann, während er in Fig.1 u.2 in die Offenstellung verschoben ist. Demgem. ist in Fig.2 die Feder 6 verformt, die in Fig.4 mehr oder weniger entspannt ist und sich mit ihrem freien Ende an einer Querwand 4 c des Behälters 4 an dessen der Ausgabeseite abgewandtem Rand abstützt, welche Querwand 4 c niedriger als der lichte Abstand der breiten Wandungen 3 b und 3 c des Gehäuses 3 ist, so daß ein Teil des Schiebers gemäß Fig.3 über diese Querwand 4 c greifen kann. Es ergibt sich somit außerhalb der Querwand 4 c eine Betätigungstaste 7, die unmittelbar mit dem Schieber 5 verbunden ist.

Zum Ausgeben einer Tablette wird der Tablettenspender 1 in der Weise abwärtsgerichtet, daß ein Ausgabekanal 8 nach unten weist (Fig.6), das heißt, die in den Figuren 1 u.2 dargestellte Lage ist um 90° im Uhrzeigersinn gedreht zu denken, damit die Schwerkraft auf die auszugebenden Tabletten 2 einwirkt. Durch die Verschiebung des Schiebers 5 aus seiner Ausgangsstellung gemäß den Figuren 3 bis 7 in die Spendeposition gemäß den Figuren 1 u.2 wird eine unterste, in einer Sammelrinne bzw. dem Ausgabekanal 8 liegende Tablette 2 freigegeben und die Mündung 9 des Ausgabekanales 8 geöffnet bzw. außerhalb des Gehäuses 3 plaziert (vgl. auch Fig.1), so daß eine dort befindliche Tablette herausfallen kann, während gleichzeitig eine nächste Tablette 2 in den Bereich eines federnden Seitensteges 10 zwischen diesen und einem gegenüberliegenden festen Seitensteg 11 des Ausgabekanales bewegt und dort fixiert wird, weil dieser feste Steg 11 nahe dem Austritt 9 eine Verbreiterung 11a hat, die somit den Kanal 8 in dieser in Fig.2 dargestellten Position des Schiebers verengt, in welchem nämlich der federnde Seitensteg 10 von einem Anschlag 12 übergriffen und an einem Ausfedern gehindert ist.

Nach einer Rückbewegung des Schiebers in die in Fig.4 dargestellte Position gelangt dieser federnde Steg 10 aus dem Bereich der Verbreiterung 11 a, so daß nun eine weitere Tablette 2 in den Mündungsbereich gelangen kann, jedoch zunächst nicht ausgegeben wird, weil die Mündung von dem Verschluß 13 des Schiebers 5 verschlossen ist.

Vor allem bei Betrachtung der Figuren 4 u.5 sowie auch 2 erkennt man, daß der Schieber 5 rahmenförmig ist und der Außenumriß seiner in Schieberichtung liegenden Begrenzungen und Seitenstege 14 dem Innenumriß des Behälters 4 im wesentlichen entspricht, also auf große Breite und Länge gut und leichtgängig und gegen Verkantungen gesichert geführt wird. Seine in Schieberichtung verlaufenden Seitenstege 14 verlaufen entlang den Seitenwandungen 4 a des Behälters 4.

Eine die beiden Seitenstege 14 des Schiebers 5 verbindende Wand 15, die sich gemäß Fig.1 bis zu dem Verschluß 13 an der Mündung des Ausgabekanales 8 fortsetzt, liegt an einer dem Boden 4 b des Behälters 4 gegenüberliegenden Innenfläche des Gehäuses 3, also dessen Wandung 3 c, an oder ist dieser mit geringem Abstand bzw. Spiel unmittelbar benachbart und ist relativ zu dieser entsprechend den Bewegungen des Schiebers 5 verschiebbar.

Die in Gebrauchsstellung obere, dem Ausgabekanal 8 abgewandte Schmalseite 16 dieser Wand 15 liegt in der in den Figuren 3 u.4 erkennbaren Ruhe- oder Ausgangsstellung des Schiebers 5 um etwa eine halbe bis ganze Hublänge des Schiebers 5 höher als eine Kante 17, die sich bei vertikaler Gebrauchslage des Tablettenspenders 1 in einer unteren Lage befindet und den zum Behälter 4 gehörenden, in diesem Bereich vorzugsweise schrägen Boden 4 d begrenzt. Man erkennt diesen schräg verlaufenden Bodenteil 4 d in Fig.1 u.3 im unmittelbaren Anschluß an den flachen, parallel zu der Gehäusewandung 3 b verlaufenden Boden 4 b des Behälters 4. Dieser schräge Bodenteil 4 d führt von dem an der Innenseite des Gehäuses 3 anliegenden Behälterboden 4 b zu dem auf der Höhe des Schiebers 5 befindlichen Ausgabekanal 8, so daß Tabletten 2 bei entsprechend vertikaler Ausrichtung des Spenders 1 automatisch zu diesem Kanal hingeleitet werden.

Fig. 2, 4 u.6 verdeutlichen, daß dabei der Ausgabekanal 8 mit Abstand zu den beiden schmalen Seitenwänden 4a des Behälters 4 und dabei etwa in der Mitte zwischen diesen angeordnet ist, so daß sich eine im wesentlichen symmetrische Anordnung ergibt.

Vergleicht man die Lage der Schmalseite 16 einerseits in der Ruhelage gemäß Fig.3 und andererseits in der Ausgabeposition gemäß Fig.1 wird deutlich, daß beim Zurückschieben des Schiebers durch die Feder 6 diese Schmalseite 16 der Wand 15 gerade durch den Bereich des Behälters 4 hindurchbewegt wird, der durch den schrägen Bodenteil 4 d eine konische Querschnittsform hat, in welcher die einzelnen Tabletten 2 durch die Schwerkraft zu einem gegenseitigen Verklemmen und auch zu einer Verklemmung mit den Begrenzungswänden neigen. Die Zurückbewegung dieser Schmalseite 16 durch diesen Bereich hindurch kann solche Verklemmungen sofort wieder lösen, also bei jedem einzelnen Ausgabevorgang gleichzeitig wieder für einer Lockerung des Inhaltes des Tablettenspenders 1 sorgen, so daß dessen Funktion durch seine Betätigung selbst immer wieder aufrechterhalten wird.

Dabei ist es günstig, daß diese Schmalseite 16 gemäß Fig.2, 4 u.6 wellenförmig oder gezackt profiliert ist, weil auf diese Weise ein noch besseres Beaufschlagen einzelner Tabletten relativ zu anderen möglich ist und somit deren gegenseitige Berührungen besser gelöst werden können. Vor allem anhand der Fig. 2 , in welcher auch einige Tabletten 2 angedeutet sind, erkennt man, daß diese Wellen oder Zacken 16 a der profilierten Schmalseite 16 der Wand 15 eine größte Breite haben, die etwa dem halben bis ganzen Durchmesser einer Tablette 2 entspricht. Somit können nicht etwa zwei Tabletten in eine Lücke zwischen zwei Zacken eindringen und sich darin wiederum verklemmen. Trotzdem sind die Zacken 16a großgenug , um jeweils eine Tablette vor sich herschieben zu können.

Aus Fig.1 u.3 geht ferner hervor, daß die Schmalseite 16 der Wand 15 des Schiebers 5 im Querschnitt von ihrer dem Behälterinneren zugewandten Seite zu der Innenseite der Gehäusewand 3 c ansteigt, wobei sie im Ausführungsbeispiel in dieser Richtung abgeschrägt ist und somit bei ihrer Rückstellbewegung wie ein Schaber an dieser Gehäusewand 3c wirken kann, Es wäre aber auch eine Rundung statt der Abschrägung möglich. Somit können auch solche Tabletten 2 aus einer Verklemmung gelöst werden, die sich zwischen dieser Gehäusewand 3 c und dem Boden 4 b oder dem schrägen Bodenteil 4 c miteinander verklemmt und verklumpt haben sollten.

Aus den Figuren 2 , 4 ,6 u.7 ergibt sich, daß der feste Seitensteg 11, welcher eine Seite oder Begrenzung des Ausgabekanales 8 bildet, ortsfest am Behälter 4 und der ihm an dem Ausgabekanal 8 gegenüberliegende federnde, also die gegenüberliegende Begrenzung des Ausgabekanales 8 bildende Seitensteg 10 am Schieber 5, also mit diesem mitbewegbar angeformt ist. Der Stützanschlag 12 ist wiederum am Behälter 4 ortsfest angebracht.

Anhand der Fig.5 wird deutlich, daß die Seitenstege 14 des rahmenförmigen Schiebers 5 eine geringere Querschnittshöhe als die zu ihnen parallel angeordneten Seitenwände 4 a des Behälters 4 haben und daß die Querschnittshöhe der Seitenstege 14 etwa der entsprechenden Querschnittsdicke oder lichten Weite des Ausgabekanales 8 entspricht. Allerdings ist dabei die lichte Weite des Ausgabekanales 8 noch um die dicke der Wandung 15 gegenüber der Querschnittshöhe dieser Seitenstege 14 vermindert, weil die Wandung 15 im Bereich des Ausgabekanales 8 zwischen Fortsetzungen dieser Seitenstege 14 verläuft.

Eine gute Führung des Schiebers 5 und seiner Seitenstege 14 ohne die Gefahr von Einklemmungen von Tabletten 2 zwischen diesen Seitenstegen 14 und dem festen Behälter 4 ergibt sich dadurch, daß die Seitenstege 14 mit einer Flachseite an den jeweiligen Seitenwänden 4 a des Behälters 4 und mit einer weiteren Flachseite an der dem Behälterboden 4 b gegenüberliegenden Innenwand 3 c des Gehäuses 3 verschiebbar anliegen oder nur ein geringes Spiel gegenüber diesen Teilen haben. Ferner ist gemäß Fig.5 zur Verringerung einer Klemmgefahr vorgesehen, daß die Seitenstege 14 des Schiebers 5 einen etwa keil- oder dreieckförmigen Querschnitt haben, wobei die eine Dreieckseite an der Behälterwand 4a, die andere Dreieckseite an der Innenseite der Wandung 3 c des Außengehäuses 3 anliegen und die dritte Dreieckseite 14 a die Enden der vorgenannten Dreieckseiten verbindet. Fig. 5 macht deutlich, daß somit der lichte Innenquerschnitt des Spenders 1 im Bereich dieser Seitenstege 14 keine eckigen Absätze hat, die bei Relativbewegungen Tabletten in sich aufnehmen und gegeneinander verklemmen und zerreiben könnten. Außerdem ist durch diese Anordnung dafür gesorgt, daß sich der lichte Querschnitt im Bereich der Seitenstege 14 von der Gehäusewand 3 c und somit auch der offenen Seite des Behälters 4 zu dem Behälterboden 4 b hin erweitert, so daß die Tabletten 2 aus dem Bereich des bewegbaren Teiles in den unbewegten Bereich ausweichen können, falls es durch Relativbewegungen für den gesamten Tablettenvorrat im Bereich der Seitenstege 14 des Schiebers 5 zu eng werden sollte.

Die flache Schachtelform des Behälters 4 erlaubt dessen Befüllen von seiner offenen Seite her, wonach er in das rechteckige, hüllenförmige Gehäuse eingeschoben werden kann, bis er in seiner Gebrauchsstellung verrastet oder in sonstiger beliebiger Weise festgelegt wird. In den Fig.2, 3 u.6 erkennt man nun, daß der Behälter 4 an seiner in Einschubrichtung vordersten Begrenzung Einlaufschrägen 18 aufweist, zwischen denen die Mündung 9 des Ausgabekanales 8 und deren Verschluß 13 durch den Schieber 5 angeordnet sind. Diese Einlaufschrägen 18 des Behälters 4 können im Querschnitt von unten, das heißt vom Boden 4 b aus, nach oben zu der offenen Seite des Behälters 4 hin schräg auseinanderlaufen, so daß sie auch gegenüber der breiten Gehäusewandung 3 b, auf welcher der Boden 4 b zu liegen kommt, eine Einlaufschräge 18 a bilden. Diese Schrägung 18 a der Einlaufschräge 18 erkennt man in Fig.1 u.3.

Es wurde schon erwähnt, daß der zwischen den Seitenwänden 4a verlaufende Boden 4 b des Behälters 4 eine zu dem Ausgabekanal 8 führende Schräge 4 d aufweist, deren untere und obere Begrenzung 17 im wesentlichen quer und rechtwinklig zu den Seitenwänden 4a verläuft, wobei es jedoch möglich ist, daß diese Begrenzungen und damit der schräge Bodenteil 4d nahe den Seitenwänden 4a zusätzlich trichterförmig schräg zu diesen angeordnet sein kann, um die Zuleitung der Tabletten 2 zu dem Eingang in den Ausgabekanal 8 zu verbessern.

Die Seitenstege 14 des Schiebers 5 verlaufen etwa auf der Höhe der Bodenschräge 4d ebenfalls schräg aufeinanderzu und zu dem Ausgabekanal 8 hin , zumal sie sich teilweise in Begrenzungen dieses Ausgabekanales 8 fortsetzen sollen. Der auf diese Weise zwischen ihnen gebildete Winkelraum weist die an der Gehäuseinnenseite entlanggleitende Wand 15 auf, die sich ebenfalls gemäß der Schräge dieses Bereiches der Stege 14 in Schieberichtung verjüngt und eine begrenzende Flachseite 19 (Fig.6) des Ausgabekanales bildet und dabei auch den festen Seitensteg 11 dieses Ausgabekanales 8 überdeckt.

Der Abstand der Zuführschräge 4 c des Bodens 4 b zu der Einlaufschräge 18 des Behälters 4 entspricht in Ausgangsstellung des Schiebers 5 mindestens der Hublänge des Schiebers 5, so daß dieser für seine Relativbewegung gegenüber dem Behälter 4 und der Einlaufschräge 18 genügend Bewegungsfreiheit hat.

Da die die schräg aufeinanderzulaufenden Bereiche der Seitenstege 14 verbindende Wand 15 bis in den Ausgabekanal 8 zur Begrenzung einer der Kanalseiten durch das Teil 19 verlängert ist, ergeben sich trotz der Vereinzelungs- und Ausgabeeinrichtung an dem Kanal 8 nur wenige Einzelteile, nämlich das Gehäuse, den darin einzusetzenden Behälter und den Schieber, so daß Herstellung und vor allem Montage preiswert sind. Beim Gebrauch dieses Tablettenspenders 1 ist dennoch eine hohe Sicherheit gegen Störungen durch sich verklemmende Tabletten gegeben, da der Schieber eventuell sich gegenseitig aneinanderdrückende Tabletten 2 in dem sich verjüngenden Bereich am Eintritt in den Ausgabekanal 8 immer wieder voneinander lösen kann. Ein weiterer Vorteil ist darin zu sehen, daß durch die Dreiteiligkeit der Behälter gut gefüllt und dann in das Gehäuse eingesetzt werden kann, ohne daß dadurch die zum Vereinzeln erforderlichen bewegbaren Teile berücksichtigt werden müssen, da innerhalb des Behälters der eigentliche Schieber angeordnet ist.

Alle in der vorstehenden Beschreibung, den Ansprüchen , der Zusammenfassung und den Zeichnungen dargestellten Merkmale und Einzelheiten können sowohl einzeln als auch in beliebiger Kombination miteinander zur Anwendung kommen und dabei die erfindungswesentlichen Vorteile aufweisen.

Der Tablettenspender 1 zum Vereinzeln und Ausgeben von Tabletten 2, vorzugsweise Süßstoff-Tabletten, ist aus drei Teilen, nämlich den äußeren Gehäuse 3, einem in dieses Gehäuse 3 passenden schachtelartigen Behälter 4 und einem Schieber 5 zusammengesetzt. In Gebrauchsstellung sind Gehäuse 3 und Behälter 4 aneinander befestigt, so daß zum Ausgeben einer Tablette lediglich der Schieber 5 bewegt wird. Dieser gelangt aus seiner Offenstellung durch die Rückstellkraft der Feder 6 wieder in Schließstellung. Der Schieber 5 ist rahmenförmig und paßt in den Innenumriß des Behälters 4. Nahe dem Einlauf in den Ausgabebehälter 8 hat der Schieber eine seine beiden Seitenstege 14 verbindende Wand 15, deren Schmalseite 16 bei der Rückverstellung eventuell zu fest aneinanderliegende und zu einer Verklemmung oder Verkantung neigende Tabletten wieder voneinander lösen kann.

## Patentansprüche

1. Tablettenspender (1) zur Einzeldosierung von Tabletten (2), insbesondere Süßstoff-Tabletten, welcher ein äußeres Gehäuse (3), einen in dieses Gehäuse (3) passenden schachtelartigen Behälter (4) und einen zum Auswerfen einer Tablette (2) dienenden Schieber (5) hat, wobei der Behälter (4) schmale Seitenwände (4a), einer Boden (4b) und eine offene, von einer Gehäusewandung (3c) über deckte Seit hat und wobei der Schieber (5) zum Vereinzeln und Ausgeben einer Tablette (2) gegen eine Rückstellkraft innerhalb des Behälters (4) verschiebbar ist und dadurch eine bei seiner Gebrauchsstellung unterste, in einer Sammelrinne oder einem Ausgabekanal (8) liegende Tablette (2) freigeben und gleichzeitig eine nächste Tablette in den Bereich eines federnden Seitensteges (10) zwischen diesen und einen gegenüberliegenden festen Seitensteg (11) des Ausgabekanales (8) bewegt und dort fixiert wird, **dadurch gekennzeichnet,** daß der Schieber (5) rahmenförmig ist und der Aussenumriß seiner in Schieberichtung liegenden Seitenstege (14) dem Innenumriß des Behälters (4) im wesentlichen entspricht, daß seine in Schieberichtung verlaufenden Seitenstege (14) entlang von Seitenwandungen (4a) des Behälters (4) verlaufen, daß ein die beiden Seitenstege (14) des Schiebers (5) verbindendes Wandstück (15) an der die offene Seite des Behälters (4) überdeckenden Wandung (3c) des Gehäuses (3) anliegt oder unmittelbar benachbart ist und relativ zu dieser verschiebbar ist, und daß die in Gebrauchsstellung obere, dem Ausgabekanal (8) abgewandte Schmalseite (16) dieser Wand (15) in Ruhe- oder Ausgangsstellung des Schiebers (5) um etwa eine halbe bis ganze Hublänge des Schiebers (5) höher als die untere Kante (17) eines zum Behälter (4) gehörenden, schrägen Bodenteiles (4d) liegt, welches schräge Bodenteil (4d) von dem an der Innenseite des Gehäuses (3) anliegenden Behälterboden (4b ) zu dem Ausgabekanal (8) führt.

2. Tablettenspender nach Anspruch 1, dadurch gekennzeichnet, daß der Ausgabekanal (8) mit Abstand zu den beiden schmalen Seitenwänden (4a) des Behälters (4), vorzugsweise etwa in der Mitte zwischen diesen, angeordnet ist.

3. Tablettenspender nach Anspruch 1 oder 2, dadurch gekennzeichnet, daß die Schmalseite (16) der die Seitenstege (14) des Schiebers (5) verbindenden Wand profiliert, vorzugsweise wellenförmig oder gezackt ausgebildet ist.

4. Tablettenspender nach einem der Ansprüche 1 bis 3, dadurch gekennzeichnet, daß die Wellen oder Zacken (16a) der profilierten Schmalseite (16) der die Seitenstege des Schiebers verbindenden Wand (15) eine Breite haben, die etwa dem halben bis ganzen Durchmesser oder der halben bis ganzen Seitenlänge einer Tablette (2) entspricht.

5. Tablettenspender nach einem der Ansprüche 1 bis 4, dadurch gekennzeichnet, daß die Schmalseite (16) der die Seitenstege des Schiebers (5) verbindenden Wand (15) im Querschnitt von ihrer dem Behälterinneren zugewandten Seite zu der Innenseite der Gehäusewand (3c) ansteigt, insbesondere abgeschrägt oder gerundet ist.

6. Tablettenspender nach einem der Ansprüche 1 bis 5, dadurch gekennzeichnet, daß der feste Seitensteg (11), welcher eine Seite des Ausgabekanales (8) bildet oder begrenzt, ortsfest am Behälter (4) und der ihm an dem Ausgabekanal (8) gegenüberliegende federnde Seitensteg (10) am Schieber (5) angeformt sind.

7. Tablettenspender nach einem der Ansprüche 1 bis 6, dadurch gekennzeichnet, daß die Seitenstege (14) des rahmenförmigen Schiebers (5) eine geringere Querschnittshöhe als die zu ihnen parallel angeordneten Seitenwände (4a) des Behälters (4) haben und daß die Querschnittshöhe der Seitenstege (14) etwa der entsprechenden Querschnittsdicke des Ausgabekanales (8) entspricht.

8. Tablettenspender nach einem der Ansprüche 1 bis 7, dadurch gekennzeichnet, daß die Seitenstege (14) des Schiebers mit einer Flachseite an den jeweiligen Seitenwänden (4a) des Behälters (4) und mit einer weiteren Flachseite an der dem Behälterboden (4b) gegenüberliegenden Innenwand (3c) des Gehäuses (3) verschiebbar anliegen.

9. Tablettenspender nach einem der Ansprüche 1 bis 8, dadurch gekennzeichnet, daß die Seitenstege (14) des Schiebers (5) einen etwa keil- oder dreieckförmigen Querschnitt haben, wobei die eine Dreieckseite an der Behälterwand (4a), die andere Dreieckseite an der Innenseite des Aussengehäuses (3) anliegen und die dritte Dreieckseite (14a) die Enden der vorgenannten Dreieckseiten verbindet.

10. Tablettenspender nach einem der Ansrüche 1 bis 9, der eine flache Schachtelform hat und dessen Behälter (4) nach dem Einfüllen durch eine offene Schmalseite des Gehäuses in dieses einschiebbar ist, dadurch gekennzeichnet, daß der Behälter (4) an seiner in Einschubrichtung vordersten Begrenzung Einlaufschrägen (18) aufweist, zwischen denen die Mündung (9) des Ausgabekanales (8) und deren Verschluß (13) durch den Schieber (5) angeordnet sind.

11. Tablettenspender nach Anspruch 10, dadurch gekennzeichnet, daß die Einlaufschrägen (18) des Behälters (4) im Querschnitt von unten nach oben zu der offenen Seite des Behälters (4) hin schräg auseinanderlaufen.

12. Tablettenspender nach einem der Ansprüche 1 bis 11, dadurch gekennzeichnet, daß der zwischen den Seitenwänden (4a) verlaufende Boden (4b) des Behälters (4) eine zu dem Ausgabekanal (8) führende Schräge (4d) aufweist, deren untere und obere Begrenzung (17) im wesentlichen quer und rechtwinklig zu den Seitenwänden (4a) verläuft und die nahe den Seitenwänden (4a) gegebenenfalls trichterförmig schräg zu diesen angeordnet ist.

13. Tablettenspender nach einem der Ansprüche 1 bis 12, dadurch gekennzeichnet, daß die Seitenstege (14) des Schiebers (5) etwa auf der Höhe der Bodenschräge (4d) ebenfalls schräg aufeinanderzu und zu dem Ausgabekanal (8) hin verlaufen und der zwischen ihnen gebildete Winkelraum die an der Gehäuseinnenseite entlanggleitende Wand (15) aufweist.

14. Tablettenspender nach einem der Ansprüche 1 bis 13 dadurch gekennzeichnet, daß der Abstand der Zuführschräge (4d) des Bodens (4b) zu der Einlaufschräge (18) des Behälters (4) in Ausgangsstellung des Schiebers (5) mindestens der Hublänge des Schiebers (5) entspricht.

15. Tablettenspender nach einem der Ansprüche 1 bis 14, dadurch gekennzeichnet, daß die die schräg aufeinanderzulaufenden Bereiche der Seitenstege (14) verbindende Wand (15) bis in den Ausgabekanal (8) zur Begrenzung von einer der Kanalseiten verlängert ist.

## Claims

1. A tablet dispenser (1) for dispensing individual tablets (2), particularly sweetening agent tablets, the dispenser (1) having an outer case (3), a box-like container (4) fitting in said case (3), and a slide (5) serving to eject a tablet (2), the container (4) having narrow side walls (4a), a base (4b) and an open side covered by a case wall (3c), and the slide (5) for singling out and dispensing a tablet (2) being slidable inside the container (4) against a restoring force and thereby a tablet (2) lowermost in the position of use of the dispenser and lying in a collecting channel or dispensing passage (8) is released and at the same time a next tablet is moved into the area of a springy side web (10), between the latter and an opposite, rigid side web (11) of the dispensing passage (8), and is fixed there, **characterized in that** the slide (5) is frame-like and the side webs (14) thereof lying in the sliding direction have an outer contour essentially corresponding to the inner contour of the container (4) and run along side walls (4a) of the container (4), that a wall member (15) connecting the two side webs (14) of the slide (5) rests against, or is directly adjacent to, and is slidable relative to the case (3) wall (3c) covering the open side of the container (4), and that in the resting or starting position of the slide (5) the narrow edge (16) which forms part of said wall (15), is at the top in the position of use and faces away from the dispensing passage (8) is about half to the full length of travel of the slide (5) higher than the lower edge (17) of a slanting base part (4d) belonging to the container (4), which slanting base part (4d) leads from the container base (4b) resting against the inside of the case (3) to the dispensing passage (8).

2. A tablet dispenser as claimed in claim 1, characterized in that the dispensing passage (8) is arranged in spaced relationship to the two narrow side walls (4a) of the container (4), preferably approximately centrally therebetween.

3. A tablet dispenser as claimed in claim 1 or claim 2, characterized in that the narrow edge (16) of the wall connecting the side webs (14) of the slide (5) is contoured, preferably of wavy or serrated form.

4. A tablet dispenser as claimed in any one of claims 1 to 3, characterized in that the undulations or serrations (16a) of the contoured narrow edge (16) of the wall (15) connecting the side webs of the slide have a width corresponding approximately to half to the full diameter or half to the full side length of a tablet (2).

5. A tablet dispenser as claimed in any one of claims 1 to 4, characterized in that the narrow edge (16) of the wall (15) connecting the side webs of the slide (5) ascends in cross section from the side thereof facing the interior of the container to the inside of the case wall (3c), in particular is bevelled or rounded.

6. A tablet dispenser as claimed in any one of claims 1 to 5, characterized in that the rigid side web (11) composing or defining one side of the dispensing passage (8) is integral with the container (4) so as to be stationary, and the springy side web (10) lying opposite the latter side web (11) at the dispensing passage (8) is integral with the slide (5).

7. A tablet dispenser as claimed in any one of claims 1 to 6, characterized in that the side webs (14) of the frame-like slide (5) have a smaller cross-sectional height than the side walls (4a) of the container (4) which are arranged parallel thereto, and that the cross sectional height of the side webs (14) corresponds approximately to the respective cross-sectional thickness of the dispensing passage (8).

8. A tablet dispenser as claimed in any one of claims 1 to 7, characterized in that the side webs (14) of the slide slidably rest with one face against the respective side walls (4a) of the container (4) and with a further face against the inside wall (3c) which forms part of the case (3) and faces the container base (4b).

9. A tablet dispenser as claimed in any one of claims 1 to 8, characterized in that the side webs (14) of the slide (5) have an approximately wedge-shaped or triangular cross section, the one side of the triangle resting against the container wall (4a), the other side of the triangle resting against the inside of the outer case (3), and the third side (14a) of the triangle joining the ends of the aforesaid sides of the triangle.

10. A tablet dispenser as claimed in any one of claims 1 to 9, having a shallow box shape and its container (4), having been filled, being adapted to be inserted in the case through an open narrow side thereof, characterized in that the container (4) has at its boundary foremost in the direction of insertion entry slopes (18), arranged between which are the opening (9) of the dispensing passage (8) and the cover (13) of said opening by the slide (5).

11. A tablet dispenser as claimed in claim 10, characterized in that the entry slopes (18) of the container (4) diverge slantwise in cross section from the bottom to the top towards the open side of the container (4).

12. A tablet dispenser as claimed in any one of claims 1 to 11, characterized in that the container (4) base (4b) running between the side walls (4a) has a slope (4d) leading to the dispensing passage (8), the lower and upper limit (17) of said slope running substantially crosswise and at right angles to the side walls (4a), near the side walls (4a) said slope possibly being arranged funnel-shaped in relationship thereto.

13. A tablet dispenser as claimed in any one of claims 1 to 12, characterized in that at about the level of the bottom slope (4d), the side webs (14) of the slide (5) also run slantwise towards each other and towards the dispensing passage (8), and the angle space formed therebetween presents the wall (15) sliding along the inside of the case.

14. A tablet dispenser as claimed in any one of claims 1 to 13, characterized in that in the starting position of the slide, the distance of the feed slope (4d) of the base (4b) from the entry slope (18) of the container (4) corresponds at least to the length of travel of the slide (5).

15. A tablet dispenser as claimed in any one of claims 1 to 14, characterized in that the wall (15) connecting those areas of the side webs (14) which run towards each other slantwise is extended right into the dispensing passage (8) to define one of the sides of the passage.

## Revendications

1. Distributeur de comprimés (1) pour le dosage individuel de comprimés (2), notamment des comprimés de saccharine, comportant un boîtier (3) extérieur, un réservoir (4) semblable à une boîte s'emboîtant dans ce boîtier (3) et un tiroir (5) servant à éjecter un comprimé (2), le réservoir (4) présentant des petites parois latérales (4a), un fond (4b) et un côté ouvert recouvert par une paroi du boîtier (3c), le tiroir (5) pouvant être déplacé contre une force de rappel à l'intérieur du réservoir (4) pour isoler et distribuer un comprimé (2) et libérer, de ce fait, un comprimé (2) qui se trouve tout en bas dans un conduit collecteur ou un canal de distribution (8) lorsque le distributeur de comprimés est en position d'utilisation, et un autre comprimé étant simultanément déplacé et immobilisé dans la zone d'une barrette latérale (10) à ressort, entre celle-ci et une barrette latérale (11) fixe opposée du canal de distribution (8), caractérisé en ce que le tiroir (5) a la forme d'un cadre et en ce que le pourtour extérieur de ses barrettes latérales (14) disposées dans le sens du déplacement correspond, pour l'essentiel, au pourtour intérieur du réservoir (4), en ce que ses barrettes latérales (14) s'étendant dans le sens du déplacement s'étendent le long de parois latérales (4a) du réservoir (4), en ce qu'une partie de paroi (15) reliant les deux barrettes latérales (14) du tiroir (5) est placée contre la paroi (3c) du boîtier (3) recouvrant le côté ouvert du réservoir (4) ou y est directement adjacente et peut être déplacée par rapport à cette dernière, et en ce que, lorsque le tiroir est en position de repos ou de départ, le petit côté (16) de cette paroi (15) opposé au canal de distribution (8) et situé en haut en position d'utilisation est plus haut d'environ la moitié voire la totalité de la course du tiroir (5) que l'arête inférieure (17) d'une partie du fond (4d) oblique appartenant au réservoir (4), partie du fond (4d) oblique qui va du fond du réservoir (4b) placé contre la paroi interne du boîtier (3) au canal de distribution (8).

2. Distributeur de comprimés selon la revendication 1, caractérisé en ce que le canal de distribution (8) est disposé avec un écart par rapport aux deux petites parois latérales (4a) du réservoir (4), de préférence approximativement au milieu entre celles-ci.

3. Distributeur de comprimés selon la revendication 1 ou 2, caractérisé en ce que le petit côté (16) de la paroi reliant les barrettes latérales (14) du tiroir (5) est profilé, de préférence ondulé ou dentelé.

4. Distributeur de comprimés selon l'une des revendications 1 à 3, caractérisé en ce que les ondulations ou les dents (16a) du petit côté (16) profilé de la paroi (15) reliant les barrettes latérales du tiroir présente une largeur qui correspond environ à la moitié voire à la totalité du diamètre ou à la moitié voire à la totalité de la longueur de côté d'un comprimé (2).

5. Distributeur de comprimés selon l'une des revendications 1 à 4, caractérisé en ce que, vu en coupe transversale, le petit côté (16) de la paroi (15) reliant les barrettes latérales du tiroir (5) s'élève à partir de son côté orienté vers l'intérieur du réservoir en direction de la face interne de la paroi du boîtier (3c) et est notamment biseauté ou arrondi.

6. Distributeur de comprimés selon l'une des revendications 1 à 5, caractérisé en ce que la barrette latérale (11) fixe, qui constitue ou délimite un côté du canal de distribution (8), est réalisée de manière fixe sur le réservoir (4), et en ce que la barrette latérale (10) à ressort qui lui fait face au niveau du canal de distribution (8) est réalisée sur le tiroir (5).

7. Distributeur de comprimés selon l'une des revendications 1 à 6, caractérisé en ce que les barrettes latérales (14) du tiroir (5) en forme de cadre présentent une hauteur de section plus grande que les parois latérales (4a) du réservoir (4) qui leur sont parallèles et en ce que la hauteur de section des barrettes latérales (14) correspond approximativement à l'épaisseur de section du canal de distribution (8).

8. Distributeur de comprimés selon l'une des revendications 1 à 7, caractérisé en ce que les barrettes latérales (14) du tiroir sont placées de manière à pouvoir être déplacées avec un côté plat contre chacune des parois latérales (4a) du réservoir (4) et avec un autre côté plat, contre la paroi interne (3c) du boîtier (3) opposée dans le fond du réservoir (4b).

9. Distributeur de comprimés selon l'une des revendications 1 à 8, caractérisé en ce que les barrettes latérales (14) du tiroir (5) présentent une section cunéiforme ou triangulaire, l'un des côtés du triangle étant placé contre la paroi du réservoir (4a), le deuxième côté du triangle, contre la face interne du boîtier extérieur (3) et le troisième côté du triangle (14a) reliant les extrémités des côtés du triangle cités précédemment.

10. Distributeur de comprimés selon l'une des revendication 1 à 9, ayant la forme d'une boîte plate et dont le réservoir (4), après avoir été rempli, peut être inséré dans le boîtier par un petit côté ouvert de ce dernier, caractérisé en ce que le réservoir (4) présente, sur sa limite avant par rapport au sens du déplacement, des déclivités d'introduction (18) entre lesquelles est disposé l'orifice (9) du canal de distribution (8) et sa fermeture (13) par le tiroir (5).

11. Distributeur de comprimés selon la revendication 10, caractérisé en ce que les déclivités d'introduction (18) du réservoir (4) vues en coupe transversale divergent obliquement du bas vers le haut en direction du côté ouvert du réservoir (4).

12. Distributeur de comprimés selon l'une des revendications 1 à 11, caractérisé en ce que le fond (4b) du réservoir (4) s'étendant entre les parois latérales (4a) présente une déclivité (4d) qui mène au canal de distribution (8) et dont la limite (17) inférieure ou supérieure s'étend essentiellement transversalement et en angle droit par rapport aux parois latérales (4a) et est disposée à proximité des parois latérales (4a), le cas échéant en forme d'entonnoir et en biais par rapport à celles-ci.

13. Distributeur de comprimés selon l'une des revendications 1 à 12, caractérisé en ce que les barrettes latérales (14) du tiroir (5) convergent également obliquement l'une vers l'autre au niveau de la déclivité du fond (4d) et s'étendent vers le canal de distribution (8) et en ce que l'espace d'angle qui se forme entre elles présente la paroi (15) coulissant le long de la face interne du boîtier.

14. Distributeur de comprimés selon l'une des revendications 1 à 13, caractérisé en ce que, lorsque le tiroir (5) est en position de départ, l'écart entre la déclivité d'alimentation (4d) du fond (4b) et la déclivité d'introduction (18) du réservoir (4) correspond au moins à la course du tiroir (5).

15. Distributeur de comprimés selon l'une des revendications 1 à 14, caractérisé en ce que la paroi (15) reliant les zones des barrettes latérales (14) convergeant obliquement l'une vers l'autre est prolongée jusque dans le canal de distribution (8) pour délimiter l'un des côtés du canal.
